# EUROPÄISCHE PATENTSCHRIFT

(11) **EP 0 887 822 B1**
(45) Veröffentlichungstag und Bekanntmachung des Hinweises auf die Patenterteilung: **22.03.2006**
(21) Anmeldenummer: 98105590.8
(22) Anmeldetag: 27.03.1998
(51) Int. Cl.: H01H 27/00

(54) **Sicherheitsschalter**
Safety switch
Interrupteur de sécurité

(30) Priorität: 26.06.1997 DE 29711163 U
(43) Veröffentlichungstag der Anmeldung: 30.12.1998
(73) Patentinhaber: HANS BERNSTEIN SPEZIALFABRIK FÜR SCHALTKONTAKTE GmbH & CO., 32457 Porta Westfalica (DE)
(72) Erfinder: Wecke, Rolf, Dipl.-Ing., 31675 Bückeburg (DE); Ulfik, Joachim, Dipl.-Ing., 32602 Vlotho (DE); Gerner, Meinhard, Dipl.-Designer, 32423 Minden (DE)
(74) Vertreter: Stracke, Alexander

(56) Entgegenhaltungen:
- DE-A- 4 031 348
- DE-U- 8 630 623
- DE-U- 9 212 428
- US-A- 4 704 524

## Beschreibung

Die Erfindung betrifft einen Sicherheitsschalter mit einem Schaltergehäuse und einem stirnseitig in mehreren vorbestimmten Winkelstellungen daran festlegbaren Schalterkopf, gemäß dem Oberbegriff des Anspruchs 1.

Die in Rede stehenden Sicherheitsschalter sind in vielen Ausführungen bekannt. Die Grundforderung besteht darin, dass sie so gestaltet sein müssen, dass bei herausgezogenem Betätiger auch die Ausschaltstellung zwangsweise herbeigeführt wird. In dem Schaltergehäuse sind außer den Schaltelementen auch die mechanischen und elektrischen bzw. elektronischen Bauteile installiert. Im angeflanschten Schalterkopf ist ein mechanisches Schaltelement montiert, welches von einem nicht zum Sicherheitsschalter gehörenden Betätigungselement geschaltet wird. Ein solches mechanisches Schaltelement ist beispielsweise ein Schaltrad.

Bei den bisher bekannten Ausführungen ist es notwendig, dass zum Festlegen des Aufsatzes am Schaltergehäuse die Befestigungselemente, beispielsweise Schrauben, gelöst werden. Dies ist zeitaufwendig, wobei außerdem die Gefahr besteht, dass die Befestigungselemente verloren gehen. Üblicherweise wird das Schaltergehäuse durch zwei Befestigungsschrauben festgelegt. Sofern es aus einem Kunststoff gefertigt ist, ist die von den Befestigungsschrauben ausgehende Flächenpressung im angrenzenden Bereich recht hoch.

Aus der DE 40 31 348 A1 ist ein Sicherheitsschalter mit einem Schaltergehäuse und einem Schalterkopf bekannt, bei dem der Schalterkopf durch eine Blockierschraube nach dem Einstellen der Betriebsstellung gesichert wird. Diese Festlegung kann als kraftschlüssig angesehen werden. Gemäß einer weiteren Ausgestaltung ist noch vorgesehen, dass die Stellung des Schalterkopfes durch Verrastung fixiert wird. Der Schalterkopf kann in vier vorbestimmten Drehlagen in 90° Grad-Schritten durch ein im Schaltergehäuse enthaltenes Rastelement vorfixiert werden. Die endgültige Betriebsstellung kann jedoch von dieser vorfixierten Drehlage abweichen.

Bei dem vorbekannten Sicherheitsschalter lässt sich zwar der Schalterkopf in jeder beliebigen Drehlage gegenüber dem Schaltergehäuse fixieren, jedoch kann sich die Blockierschraube im Betriebszustand lösen, so dass dann eine neue Justierung notwendig ist.

Der Erfindung liegt die Aufgabe zugrunde, einen Sicherheitsschalter der eingangs näher beschriebenen Art in einfachster Weise so auszubilden, dass das Festlegen des Schalterkopfes am Schaltergehäuse in den verschiedenen Winkelstellungen in einfachster Weise ohne Verwendung von verlierbaren Teilen möglich ist. Darüber hinaus soll die von den Befestigungsschrauben ausgehende Flächenpressung vermindert werden.

Die gestellte Aufgabe wird durch ein Positionierelement gelöst, welches als flächiges Bauteil ausgebildet ist, und wobei das Schaltergehäuse ein Führungselement zur, bezogen auf die Längsachse des Schaltergehäuse, radialen Verfahrbarkeit des Positionierelementes aufweist.

Das Positionierelement ist aus einem biegesteifen Material, vorzugsweise aus Stahl gefertigt und außerdem so ausgelegt, dass die von den Befestigungsschrauben ausgeübte Flächenpressung über die gesamte Kontaktfläche zwischen dem Schaltergehäuse und dem Positionierelement verteilt wird. Zur Positionierung des Schalterkopfes in Abhängigkeit von der Einbaulage des Sicherheitsschalters ist es nunmehr nicht mehr notwendig, dass die den Schalterkopf festlegenden Befestigungselemente gelöst werden müssen. Es ist nunmehr nur noch erforderlich, das Positionierelement vom Schaltergehäuse zu lösen und außer Eingriff mit dem Schalterkopf zu bringen. Dieser kann dann gedreht werden. Durch den Formschluss zwischen dem Sicherungselement und dem Schalterkopf in der Betriebsstellung des Sicherheitsschalters wird die jeweilige Stellung des Schalterkopfes zum Schaltergehäuse auch über längere Zeiträume genau vorgegeben.

Da nunmehr das Schaltergehäuse ein Führungselement zur radialen Verfahrbarkeit des Positionierelementes aufweist und dieses Führungselement fest am Schaltergehäuse angesetzt oder angeformt ist, kann das Positionierelement ausschließlich radial zur Längsachse des Schaltergehäuses verfahren werden, so dass das Sicherungselement außer Eingriff mit dem Schalterkopf gebracht werden kann. Das Führungselement und das Positionierelement sind so gestaltet, dass eine Trennung nicht möglich ist, so dass das Positionierelement unverlierbar am Schaltergehäuse angeordnet ist.

Die Sicherheitsschalter sind mit einem in den Schalterkopf eingreifenden Sperrbolzen versehen, der beispielsweise in das Schaltrad eingreift. Die Mittellängsachse des Schaltergehäuses fällt dann mit der Längsachse des Sperrbolzens zusammen.

In weiterer Ausgestaltung ist vorgesehen, dass das Positionierelement Schraubenlöcher zur Festlegung am Schaltergehäuse aufweist. Dadurch kann durch wenigstens eine in die Wandung des Schaltergehäuses eingedrehte Schraube das Positionierelement festgelegt werden. In besonders vorteilhafter Weise kann das Führungselement als Winkelsteg ausgebildet sein, der am Schaltergehäuse angesetzt oder angeformt ist, wobei das Positionierelement eine Durchbrechung aufweist, in die ein Schenkel des Winkelsteges eingreift. Der Winkelsteg ist zweckmäßigerweise einstückig mit dem Schaltergehäuse ausgebildet. Der freie Schenkel steht senkrecht zur Mittellängsachse des Schaltergehäuses bzw. zum Sperrbolzen. Da das Positionierelement eine Durchbrechung aufweist, ist die radiale Verschiebbarkeit des Positionierelementes vorgegeben. Durch die entsprechende Auslegung ist es unverlierbar mit dem Schaltergehäuse gekoppelt.

In bevorzugter Ausführung ist vorgesehen, dass das Sicherungselement ein Steg ist, der nach Art einer Passfeder gestaltet ist, und dass der Schalterkopf eine Hülse aufweist, die außenseitig mit mehreren Rastnuten versehen ist, in die wahlweise der Steg eingreift. In der Normalausführung ist der Schalterkopf bzw. die Hülse mit vier in Richtung der Mittellängsachse des Schaltergehäuses verlaufenden Nuten versehen. Die Festlegung des Positionierelementes erfolgt zweckmäßigerweise durch zwei Schrauben, so dass das Positionierelement auch zwei Schraubenlöcher aufweist.

Anhand der beiliegenden Zeichnungen wird die Erfindung noch näher erläutert.

Es zeigen:
- Figur 1: das teilweise dargestellte Schaltergehäuse und den Schalterkopf in perspektivischer Explosivdarstellung,
- Figur 2: den Sicherheitsschalter nach der Fig. 1, jedoch mit an das Schaltergehäuse herangeführtem Schalterkopf, und das Positionierelement außer Eingriff mit dem Schalterkopf zeigend, und
- Figur 3: eine der Fig. 2 entsprechende Darstellung, jedoch das Positionierelement in Eingriff mit dem Schalterkopf zeigend.

Der in den Fig.1 bis 3 dargestellte Sicherheitsschalter weist ein Schaltergehäuse 10 und einen Schalterkopf 11 auf. Aus Gründen der vereinfachten Darstellung sind die im Schaltergehäuse 10 und im Schalterkopf 11 montierten Bauteile nicht dargestellt. Die dem Schalterkopf 11 zugewandte Wandung des Schaltergehäuses 10 ist mit einer Bohrung 12 versehen, deren Mittellängsachse die Mittellängsachse des Schaltergehäuses 10 definiert. Ebenfalls an dieser Seite ist das Schaltergehäuse 10 stufenförmig abgesetzt. Die an die Bohrung 12 angrenzende Wandung des Schaltergehäuses 10 trägt ein Positionierelement 13. Das Positionierelement 13 ist ein flächiges, biegesteifes Bauteil, welches vorzugsweise aus Stahl gefertigt ist. Es ist mit zwei in Abstand zueinander stehenden Schraubenlöchern 14,15 versehen, um es durch nicht dargestellte Schrauben mit dem Schaltergehäuse 10 zu verschrauben. An der angrenzenden Wandung des abgestuften Teiles des Schaltergehäuses 10 ist mittig ein Führungselement 16 in Form eines Winkelsteges angesetzt. Der freie, senkrecht zur Mittellängsachse der Bohrung 12 stehende Schenkel greift in eine Durchbrechung des Positionierelementes 13 schließend ein. Außerdem ist an dem Positionierelement 13 an der dem Schalterkopf 11 zugewandten Seite ein Sicherheitselement 17 in Form eines Steges oder in Form einer Paßfeder angesetzt. Die freie Fläche reicht bis in die Bohrung 12 hinein. Der Schalterkopf 11 ist an der dem Schaltergehäuse 10 zugewandten Seite mit einer Hülse 18 ausgerüstet, die fest mit dem Schalterkopf 11 verbunden ist oder einstückig ausgebildet ist. An der äußeren Umfangsfläche ist diese Hülse 18 mit vier um einen Winkel von jeweils 90° zueinander versetzten Nuten 19 ausgestattet. Diese Nuten 19 verlaufen in Richtung der Mittellängsachse der Hülse 18 bzw. der Bohrung 12. Auch die Hülse 18 ist mit einer zentrischen Bohrung 20 versehen. Das Sicherungselement 17 und die Nuten 19 sind so aufeinander abgestimmt, daß in der montierten Stellung das Sicherungselement gemäß der Darstellung nach der Fig. 3 schließend in eine der Nuten 19 eingreift. Dadurch wird ein Formschluß zwischen dem Schaltergehäuse 10 und dem Schalterkopf 11 erreicht. Es ergibt sich aus den Figuren, daß der Schalterkopf 11 im dargestellten Ausführungsbeispiel in vier verschiedenen Positionen mit dem Schaltergehäuse 10 zu verbinden ist. Je nach Einbaulage des Sicherungsschalters kann diese Position verändert werden. Dazu sind zunächst die beiden nicht dargestellten, das Positionierelement 13 festlegenden Schrauben zu lösen. Das Positionierelement 13 kann dann gemäß der Darstellung der Fig. 2 so weit verfahren werden, daß das Sicherungselement 17 außer Eingriff mit der Nut 19 kommt. Der Schalterkopf 11 kann dann in beiden Richtungen ungehindert werdreht werden. Dabei wird durch den Winkelsteg 16 verhindert, daß eine Trennung des Positionierelementes 13 vom Schaltergehäuse 10 möglich ist. Der Schalterkopf 11 ist außerdem mit einer quer zur Längsachse der Hülse 19 stehenden, im Querschnitt rechteckigen Durchbrechung versehen, in die ein nicht dargestelltes Betätigungselement beim Einsatz des Schalters eingreift.

## Patentansprüche

1. Sicherheitsschalter mit einem Schaltergehäuse (10) und einem stimseitig in mehreren vorbestimmten Winkelstellungen daran festlegbaren Schalterkopf (11), dessen Stellung gegenüber dem Schaltergehäuse (10) durch ein unverlierbar am Schaltergehäuse (10) angeordnetes Positionierelement (13) sicherbar ist, wobei das Positionierelement (13) als biegesteifes Bauteil ausgebildet ist, welches lösbar am Schaltergehäuse (10) angeordnet und mit einem Sicherungselement (17) versehen ist, welches in der mit dem Schaltergehäuse (10) verbundenen Stellung formschlüssig mit dem Schalterkopf (11) in Eingriff steht und in der gelösten Stellung zur Verdrehung des Schalterkopfes (11) außer Eingriff mit diesem bringbar ist, **dadurch gekennzeichnet, dass** das Positionierelement (13) als flächiges Bauteil ausgebildet ist und dass das Schaltergehäuse (10) ein Führungselement (16) zur, bezogen auf die Längsachse des Schaltergehäuses (10), radialen Verfahrbarkeit des Positionierelementes (13) aufweist.

2. Sicherheitsschalter nach Anspruch 1, **dadurch gekennzeichnet, dass** das Positionierelement (13) Schraubenlöcher (14,15) zur Festlegung am Schaltergehäuse (10) aufweist.

3. Sicherheitsschalter nach Anspruch 1, **dadurch gekennzeichnet, dass** das Schaltergehäuse (10) an der dem Schalterkopf (11) zugewandten Seite das Führungselement (16) aufweist, und dass das Positionierelement (13) eine entsprechende Durchbrechung aufweist, in die das Führungselement (16) eingreift.

4. Sicherheitsschalter nach Anspruch 3, **dadurch gekennzeichnet, dass** das Führungselement als Winkelsteg (16) ausgebildet ist.

5. Sicherheitsschalter nach Anspruch 1, **dadurch gekennzeichnet, dass** das Sicherungselement (17) ein Steg ist, der nach Art einer Passfeder gestaltet ist, und dass der Schalterkopf (11) eine Hülse (18) aufweist, die außenseitig mit mehreren Nuten (19) versehen ist, in die wahlweise das Sicherungselement (17) eingreift.

6. Sicherheitsschalter nach Anspruch 5, **dadurch gekennzeichnet, dass** die Hülse (18) gegenüber der dem Schaltergehäuse (10) zugewandten Fläche vorsteht und mit vier um einen Winkel von 90° Grad zueinander versetzten Nuten (19) versehen ist.

## Claims

1. Safety switch having a switch housing (10) and a switch head (11), which can be fixed at the end on said switch housing (10) in a plurality of predetermined angular positions and whose position with respect to the switch housing (10) can be secured by means of a positioning element (13) which is arranged on the switch housing (10) such that it cannot become detached, the positioning element (13) being in the form of an inflexible component, which is arranged on the switch housing (10) such that it can be detached and is provided with a securing element (17) which is in interlocking engagement with the switch head (11) in the position in which it is connected to the switch housing (10) and can be brought out of engagement with said switch head (11) in the detached position for the purpose of rotating the switch head (11), **characterized in that** the positioning element (13) is in the form of a flat component, and **in that** the switch housing (10) has a guide element (16) in order to make it possible to move the positioning element (13) radially with respect to the longitudinal axis of the switch housing (10).

2. Safety switch according to Claim 1, **characterized in that** the positioning element (13) has screw holes (14, 15) for the purpose of fixing it on the switch housing (10).

3. Safety switch according to Claim 1, **characterized in that** the switch housing (10) has the guide element (16) on the side facing the switch head (11), and **in that** the positioning element (13) has a corresponding aperture, into which the guide element (16) engages.

4. Safety switch according to Claim 3, **characterized in that** the guide element is in the form of an angular web (16).

5. Safety switch according to Claim 1, **characterized in that** the safety element (17) is a web which is in the form of a feather key, and **in that** the switch head (11) has a sleeve (18) which is provided on the outside with a plurality of grooves (19), into which optionally the securing element (17) engages.

6. Safety switch according to Claim 5, **characterized in that** the sleeve (18) protrudes with respect to the surface facing the switch housing (10) and is provided with four grooves (19) which are offset with respect to one another through an angle of 90°.

## Revendications

1. Interrupteur de sécurité comportant un boîtier d'interrupteur (10) et une tête d'interrupteur (11) pouvant être fixée contre celui-ci du côté frontal dans plusieurs positions angulaires prédéfinies et dont la position par rapport au boîtier d'interrupteur (10) peut être bloquée par un élément de positionnement (13) agencé de manière imperdable sur le bottier d'interrupteur (10), l'élément de positionnement (13) étant conçu sous forme d'élément résistant à la flexion, qui est agencé de manière amovible sur le boîtier d'interrupteur (10) et qui est muni d'un élément de blocage (17) qui, dans la position assemblée au boîtier d'interrupteur (10), entre en prise par emboîtement avec la tête d'interrupteur (11) et, dans la position désolidarisée, peut être amené hors de prise avec la tête d'interrupteur (11) en vue de permettre une rotation de cette dernière, **caractérisé en ce que** l'élément de positionnement (13) est conçu sous forme d'élément plat, et **en ce que** le boîtier d'interrupteur (10) comporte un élément de guidage (16) pour permettre un déplacement de l'élément de positionnement (13) dans le sens radial par rapport à l'axe longitudinal du boîtier d'interrupteur (10).

2. Interrupteur de sécurité selon la revendication 1, **caractérisé en ce que** l'élément de positionnement (13) comporte des trous de vis (14, 15) pour la fixation du boîtier d'interrupteur (10).

3. Interrupteur de sécurité selon la revendication 1, **caractérisé en ce que** le boîtier d'interrupteur (10) comporte l'élément de guidage (16) sur le côté orienté vers la tête d'interrupteur (11), et **en ce que** l'élément de positionnement (13) comporte un trou débouchant correspondant, dans lequel s'engage l'élément de guidage (16).

4. Interrupteur de sécurité selon la revendication 3, **caractérisé en ce que** l'élément de guidage est conçu sous forme de bride coudée (16).

5. Interrupteur de sécurité selon la revendication 1, **caractérisé en ce que** l'élément de blocage (17) est une bride qui est conçue sous la forme d'une clavette parallèle fixée par vis, et **en ce que** la tête d'interrupteur (11) comporte une douille (18), dont la face extérieure comporte plusieurs rainures (19) dans lesquelles l'élément de blocage (17) s'engage au choix.

6. Interrupteur de sécurité selon la revendication 5, **caractérisé en ce que** la douille (18) est en saillie sur la face orientée vers le boîtier d'interrupteur (10) et comporte quatre rainures (19) décalées l'une de l'autre selon un angle de 90 degrés.
